# EUROPÄISCHE PATENTSCHRIFT

(11) **EP 2 661 755 B1**
(45) Veröffentlichungstag und Bekanntmachung des Hinweises auf die Patenterteilung: **31.01.2018**
(21) Anmeldenummer: 11810606.1
(22) Anmeldetag: 27.12.2011
(51) Int. Cl.: H01B 3/18, H01B 1/12, H01F 27/04, H01F 27/32, H01B 1/06

(54) **ISOLATIONSANORDNUNG FÜR EINE HGÜ-KOMPONENTE MIT WANDARTIGEN FESTSTOFFBARRIEREN**
INSULATING ASSEMBLY FOR AN HVDC COMPONENT HAVING WALL-LIKE SOLID BARRIERS
DISPOSITIF D'ISOLATION POUR UN COMPOSANT DE TRANSMISSION DE COURANT CONTINU HAUTE TENSION COMPORTANT DES BARRIÈRES AUX SOLIDES DE TYPE PAROI

(30) Priorität: 07.01.2011 DE 102011008454
(43) Veröffentlichungstag der Anmeldung: 13.11.2013
(73) Patentinhaber: Siemens Aktiengesellschaft, 80333 München (DE)
(72) Erfinder: BAKIJA, Beriz, 90763 Fürth (DE); BREITFELDER, Dieter, 90455 Nürnberg (DE); HAMMER, Thomas, 91126 Schwabach (DE); HOPPE, Jens, 90592 Schwarzenbruck (DE); LOPPACH, Karsten, 90482 Nürnberg (DE); SCHLAGER, Johann, 90475 Nürnberg (DE); KRÜGER, Ursus, 14089 Berlin (DE); HEINRICHSDORFF, Frank, 15831 Mahlow (DE); LÜTHEN, Volkmar, 14163 Berlin (DE)
(86) Internationale Anmeldenummer: PCT/EP2011/074085
(87) Internationale Veröffentlichungsnummer: WO 2012/093053

(56) Entgegenhaltungen:
- EP-A1- 0 285 895
- WO-A1-2011/003635
- WO-A1-2012/041714
- WO-A1-2012/041715
- US-A- 4 521 450

## Beschreibung

Die Erfindung umfasst eine Isolationsanordnung für eine HGÜ-Komponente gemäß Anspruch 1 insbesondere einem Transformator oder eine Drossel, bestehend aus einer Folge von wandartigen Feststoffbarrieren aus einem Cellulosematerial, zwischen denen Zwischenräume für ein Transformatoröl vorgesehen sind und die zusammen mit dem Transformatoröl eine Isolationsstrecke bilden. Eine solche Isolationsanordnung der eingangs genannten Art ist beispielsweise aus der EP 285 895 bekannt. Bei der HGÜ-Komponente handelt es sich beispielsweise um eine Durchführung für die elektrischen Anschlüsse eines HGÜ-Transformators, welche elektrisch isoliert und abgeschirmt werden müssen. Hierbei kommen Feststoffbarrieren aus Pressspan zum Einsatz, wobei der Pressspan gegenüber normalem Pressspan eine erhöhte Leitfähigkeit aufweist. Die Feststoffbarrieren bilden mehrere voneinander beabstandete Verschalungen um die Durchleitung, so dass dazwischen Spalte zur Befüllung mit Transformatorenöl entstehen. Die Folge von mit Transformatoröl gefüllten Spalten und Feststoffbarrieren ergibt eine Isolierstrecke für die Durchführung.
Aus der US 4,521,450 ist es bekannt, dass ein imprägnierfähiges Vollmaterial aus Cellulosefasern in ein wässriges Oxidationsmittel, wie z. B. einer schwach säurehaltigen Lösung aus Eisen (III)-chloridlösung, Cer(IV)-sulfat, Kaliumhexacyano-ferrat(III) oder Molybdatophosphorsäure getaucht werden kann. Anschließend wird das feuchte Cellulosematerial entweder mit flüssigem oder dampfförmigem Pyrrol-Verbindungen bei Raumtemperatur so lange behandelt, bis das Pyrrol in Abhängigkeit von der Konzentration des Oxidationsmittels polymerisiert wird. Das so imprägnierte Cellulosematerial wird bei Raumtemperatur 24 Stunden getrocknet. Das Oxidationsmittel sorgt einerseits für die Polymerisation der Pyrrol-Verbindungen, außerdem für eine Erhöhung der elektrischen Leitfähigkeit. Der spezifische Widerstand p solcher imprägnierten Cellulosematerialien kann damit über die Konzentration an Pyrrolen und die Art des Oxidationsmittels beeinflusst werden.

Weiterhin ist es bekannt, dass Nanokomposite auch als feldgradierendes Material verwendet werden können, wenn es darum geht, Spitzen bei der Ausbildung von elektrischen Feldern, beispielsweise an der Isolation elektrischer Leiter, zu verringern. Gemäß der WO 2004/038735 A1 kann hierzu beispielsweise ein Material, bestehend aus einem Polymer, verwendet werden. In diesem wird ein Füllstoff verteilt, dessen Partikel Nanopartikel sind, also einen mittleren Durchmesser von höchtens 100 nm aufweisen. Gemäß der US 2007/0199729 A1 sind für derartige Nanopartikel u. a. halbleitende Materialien einsetzbar, deren Bandlücke in einem Bereich von 0 eV und 5 eV liegt. Mittels der eingesetzten Nanopartikel, die beispielsweise aus ZnO bestehen können, lässt sich der elektrische Widerstand des Nanokomposits einstellen. Wird bei der Zumischung der Nanopartikel ein bestimmter Anteil des Volumens überschritten, der je nach Größe der Nanopartikel bei 10 bis 20 Vol-% liegt, so verringert sich der spezifische Widerstand des Nanokomposits spürbar, wobei sich auf diese Weise die elektrische Leitfähigkeit des Nanokomposits einstellen und an die geforderten Bedingungen anpassen lässt. Insbesondere lässt ich ein spezifischer Widerstand in einer Größenordnung von 10¹² Ωm einstellen. Erreicht wird damit ein Spannungsabfall über den Nanokomposit, welcher eine gleichmäßigere Verteilung des Potentials zur Folge hat und damit auch das entstehende elektrische Feld in geeigneter Weise gradiert.

Hierdurch können die entstehenden Feldspitzen verringert werden, wodurch vorteilhaft die Durchschlagfestigkeit gesteigert wird.

Bei einer Beanspruchung des elektrischen Leiters mit einer Wechselspannung entsteht ebenfalls ein feldgradierender Effekt, der allerdings einem anderen Mechanismus folgt. Die feldschwächende Wirkung des Nanokomposits hängt hierbei von der Permittivität des Nanokomposits ab, wobei die Permittivität ε ein Maß für die Durchlässigkeit eines Materials für elektrische Felder ist. Die Permittivität wird auch als Dielektrizitätskonstante bzeichnet, wobei im Folgenden der Begriff "Permittivität" verwendet werden soll. Als relative Permittivität bezeichnet man das durch die Permittivitätszahl εᵣ = ε/ε₀ bezeichnete Verhältnis der Permittivität ε eines Stoffes zur elektrischen Feldkonstante ε₀, welche die Permittivität des Vakuums angibt. Je höher die relative Permittivität ist, desto größer ist auch der feldschwächende Effekt des eingesetzten Stoffes im Verhältnis zum Vakuum. Im Folgenden werden nur die Permittivitätszahlen der zum Einsatz kommenden Stoffe behandelt.

Die WO 2006/122736 A1 beschreibt außerdem ein System aus Cellulosefasern und Nanotubes, vorzugsweise Carbon-Nanotubes (im folgenden CNT), bei welchem sich spezifische Widerstände von umgerechnet 6 bis 75 Ωm einstellen lassen. Diese Nanokomposite sollen beispielsweise als elektrische Widerstandsheizung verwendet werden, wobei die Leitfähigkeit mit Blick auf eine Fähigkeit des Materials der Umsetzung von elektrischer Energie in Wärme ausgelegt ist. Hierfür ist ein genügender Bedeckungsgrad der Cellulosefasern mit CNT erforderlich.
Die WO 2006/131011 A1 beschreibt eine Buchse, welche unter anderem aus einer imprägnierten Papierwicklung bestehen kann.

Als Material für die Imprägnierung wird unter anderen Materialien auch BN genannt. Dieses kann auch in dotierter Form verwendet werden. Außerdem sollen die Partikel mit einer Konzentration im Cellulosematerial unterhalb der Perkolationsschwelle verwendet werden, so dass es nicht zu einer elektrischen Kontaktierung der Partikel untereinander kommt. Aus diesem Grund bleibt der spezifische elektrische Widerstand des Nanokomposits im Wesentlichen unbeeinflusst.

Aus der nach dem Zeitpunkt dieser Anmeldung veröffentlichten Anmeldung mit dem Aktenzeichen DE 102010041630.4 ist ein Nanokomposit mit halbleitenden oder nichtleitenden Nanopartikeln, die in einem Cellulosematerial wie zum Beispiel Pressspan verteilt sind, bekannt, der als Feld gradierendes Material bei Transformatoren verwendet werden kann. Zumindest ein Teil der in dem Cellulosematerial verteilten Nanopartikel weisen eine Umhüllung aus einem elektrisch leitfähigen Polymer auf. Als Cellulosematerial kann beispielsweise ein Papier, Pappe oder Pressspan verwendet werden. Das Cellulosematerial weist einen Aufbau aus Cellulosefasern auf, die in ihrer Gesamtheit den das Cellulosematerial bildenden Verband ausmachen. Als halbleitende oder nichtleitende Nanopartikel können beispielsweise Si, SiC, ZnO, BN, GaN, AlN oder C, insbesondere auch Bornitrid-Nanoröhrchen (im folgenden als BNNT bezeichnet) verwendet werden. Als elektrisch leitfähige Polymere können die in der DE 10 2007 018 540 A1 erwähnten Polymere Verwendung finden. Als elektrisch leitfähige Polymere werden beispielsweise Polypyrrole, Polyanilin, Polythiophene, Polyparaphenylene, Polyparaphenylen-Vinylene und Derivate dieser genannten Polymere genannt. Ein spezielles Beispiel für solche Polymere ist PEDOT, das auch unter dem Handelnamen Baytron von der Bayer AG vertrieben wird. PEDOT wird mit seinem systematischen Namen auch als Poly-(3,4-ethylen-dioxythiophen) bezeichnet.

Gemäß der der nach dem Zeitpunkt dieser Anmeldung veröffentlichten Anmeldung mit dem Aktenzeichen DE 102010041635.5 kann auch vorgesehen werden, dass die Imprägnierung aus einem Polymer besteht, welches aus einem negativen Ionomer, insbesondere PSS, und einem positiv geladenen Ionomer vernetzt ist. Als positiv geladene Ionomere können vorzugsweise PEDOT oder PANI Verwendung finden. Als PEDOT bezeichnet man das bereits erwähnte Poly-(3,4-ethylen-dioxydthiophen). PANI ist Polyanilin und PSS ist Polystyrensulfonat. Die Verwendung negativ geladener und positiv geladener Ionomere ermöglicht vorteilhaft eine besonders einfache Herstellung des Cellulosematerials. Die Ionomere können einfach in Wasser gelöst werden und somit dem Prozess der Herstellung des Cellulosematerials, der ebenfalls wasserbasiert ist, zugeführt werden. Durch Vernetzung der Ionomere im Anschluss an die Herstellung des Cellulosematerials kann der spezifische Widerstand des Cellulosematerials gesenkt werden. Dabei polymerisieren die Ionomere und bilden in dem Cellulosematerial ein elektrisch leitfähiges Netzwerk, welches für die Verminderung des spezifischen Widerstandes verantwortlich ist. Insbesondere können die genannten Ionomere auch verwendet werden, um bereits erwähnten halbleitenden oder nichtleitenden Nanopartikel zu umhüllen.

Gemäß der der nach dem Zeitpunkt dieser Anmeldung veröffentlichten Anmeldung mit dem Aktenzeichen DE 102009033267.7 kann der Nanokomposit auch mit halbleitenden Nanopartikeln imprägniert werden, die zumindest teilweise aus BNNT bestehen und in der Cellulose oder einem Polymer verteilt sind. Zur Erhöhung der effektiven Leitfähigkeit zumindest eines Teils der in dem Isolierstoff verteilten BNNT ist eine Dotierung dieser BNNT mit geeigneten Dotierstoffen oder eine Beschichtung mit Metallen oder dotierten Halbleitern auf den BNNT vorgesehen. Die Konzentration der BNNT kann so gewählt werden, dass der Nanokomposit eine spezifische Leitfähigkeit p in der Größenordnung von 10¹² Ωm aufweist. Nach dieser Variante kommen keine leitfähigen Polymere als Ummmantelung der BNNT zum Einsatz.

Eine Dotierung kann erreicht werden, indem die BNNT durch Beigabe von geeigneten Dotierstoffen dahingehend modifiziert werden, dass die Dotierstoff-Atome elektronische Zustände ausbilden, die das BNNT zu einem p-Leiter (d.h., dass elektronische Zustände ausgebildet werden, die Elektronen von der Valenzbandkante einfangen) oder zu einem n-Leiter (d. h., dass elektronische Zustände erreicht werden, die Elektronen durch thermische Anregung über die Leitungsbandkante emittieren) ausbilden. Als Dotierstoff für eine p-Dotierung kommt beispielsweise Be in Frage, als Dotierstoff für eine n-Dotierung kommt Si in Frage. Eine solche Dotierung der BNNT kann in situ erfolgen, wobei während des Wachstums der BNNT z. B. aus der Gas- oder Flüssigphase die Dotierstoff-Atome eingebaut werden. Auch ist es möglich, die Dotierung in einem weiteren Schritt nach dem Wachstum der BNNT durchzuführen, wobei die Dotierstoffe typischerweise unter dem Einfluss einer Wärmebehandlung von den BNNT aufgenommen werden. Durch Einbringung der Dotierstoffe in die BNNT kann der spezifische Widerstand auf für dotierter Halbleiter typische Werte zwischen 0,1 und 1000 Ωcm abgesenkt werden.

Gemäß der der nach dem Zeitpunkt dieser Anmeldung veröffentlichten Anmeldung mit dem Aktenzeichen DE 10 2009 033 268.5 kann der Nanokomposit aus Cellulosematerial auch anderen mit halbleitenden Nanopartikeln imprägniert werden, wobei auch zur Erhöhung der effektiven Leitfähigkeit zumindest eines Teils der in dem Isolierstoff verteilten Nanopartikel eine Dotierung dieser Nanopartikel mit Dotierstoffen vorgesehen ist. Die Verwendung der halbleitenden Nanopartikel, insbesondere BNNT hat den Vorteil, dass geringe Füllgrade von höchstens 5 Vol-% bevorzugt sogar höchstens 2 Vol-% in dem Isolierstoff ausreichen, um eine Perkolation der Nanoteilchen zu bewirken und damit die elektrische Leitfähigkeit des Nanokomposits zu erhöhen.

Die Aufgabe der Erfindung besteht darin, eine Isolationsanordnung für eine HGÜ-Komponente anzugeben, welche einen vergleichsweise großen gestalterischen Spielraum eröffnet, insbesondere eine raumsparende Konstruktion erlaubt.

Diese Aufgabe wird mit der eingangs angegebenen Isolationsanordnung erfindungsgemäß dadurch gelöst, dass die Feststoffbarrieren als Komposit ausgeführt sind, bestehend aus dem behandelten Cellulosematerial, und dass die Wandstärke der Feststoffbarrieren im Vergleich zur erforderlichen Wandstärke bei Verwendung des betreffenden unbehandelten Cellulosematerials anstelle des Komposits verringert ist. Die Behandlung des Cellulosematerials erfolgt erfindungsgemäß dahingehend, dass Partikel mit einem im Vergleich zum spezifischen Widerstand ρₚ des unbehandelten Cellulosematerials geringeren spezifischen Widerstand in einer Konzentration oberhalb der Perkulationsschwelle verteilt sind. Alternativ oder zusätzlich kann auch vorgesehen werden, dass ein zusammenhängendes Netzwerk eines leitfähigen Polymers mit einem im Vergleich zum spezifischen Widerstand ρₚ des unbehandelten Cellulosematerials geringeren spezifischen Widerstand den Komposit durchzieht. Die Herstellung eines solchen behandelten Cellulosematerials ist eingangs bereits erläutert worden.

Der Grundgedanke der Erfindung besteht darin, dass die Verwendung eines behandelten Cellulosematerials in der angegebenen Weise den spezifischen Widerstand ρ_{comp} automatisch verringert. Diese Verringerung des spezifischen Widerstandes führt vorteilhaft zu einer Angleichung an den spezifischen Widerstand ρₒ von Transformatoröl, so dass bei Beanspruchung der Isolationsanordnung mit einem Gleichstrom die Spannung über die Isolationsstrecke vorteilhaft gleichmäßiger abfällt. Dies bedeutet, dass ein größerer Teil der Spannung über dem Transformatoröl abfällt und auf diese Weise die Belastung der Feststoffbarrieren verringert wird. Dieser an sich bekannte Effekt kann nun erfindungsgemäß auch für eine konstruktive Modifikation der Geometrie der Isolationsanordnung genutzt werden. Dies wird konkret dadurch erreicht, dass die Wandstärke der Feststoffbarrieren verringert wird. Die Wandstärke der Feststoffbarrieren ist derzeit nämlich nicht aufgrund einer bestimmten geforderten mechanischen Stabilität ausgelegt, sondern aufgrund der elektrischen Belastung derselben, die aufgrund der Unterschiede des spezifischen Widerstandes von Transformatoröl und Cellulosematerialien bei Verwendung von unbehandeltem Cellulosematerial zwei bis drei Größenordnungen beträgt. Gewöhnlich liegt die Wandstärke der verwendeten Feststoffbarrieren bei HGÜ-Komponenten derzeit daher bei 3 bis 6 mm.

Durch die erfindungsgemäße Ausgestaltung der Feststoffbarrieren mit dem erfindungsgemäßen Cellulosematerial können die Wandstärken verringert werden, vorteilhaft um mindestens 25 %. Hierbei ist zu berücksichtigen, dass die zwischen den Feststoffbarrieren liegenden Spalte ihre berechnete Spaltweite unabhängig davon, ob ein behandeltes oder unbehandeltes Cellulosematerial für die Feststoffbarrieren verwendet wird, beibehalten. Hieraus kann vorteilhaft abgeleitet werden, dass bei Verwendung von Feststoffbarrieren mit verringerter Wandstärke der Platzbedarf der Isolationsanordnung insgesamt verringert wird. Besonders vorteilhaft können Feststoffbarrieren mit Wandstärken von mindestens 1 und höchstens 3 mm verwendet werden. Eine Wandstärke von 1 mm stellt hierbei eine mechanisehe Auslegungsgrenze für die Feststoffbarrieren dar, damit diese noch eine genügende Stabilität im späteren Einsatz in der HGÜ-Komponente aufweisen. Dies bedeutet, dass bei den bisher gebräuchlichen Wandstärken von 3 bis 6 mm vorteilhaft bis zu 5 mm pro Feststoffbarriere an Bauraum eingespart werden kann. Im günstigsten Falle entsteht also eine Wandstärkenverringerung von ca. 83 %. Da die Isolationsanordnung aus mehreren Schalen (beispielsweise 5 - 10 Schalen) besteht und diese Materialeinsparung an jeder Feststoffbarriere anfällt, lässt sich vorteilhaft mit der erfindungsgemäßen Isolationsanordnung eine spürbar platzsparendere Lösung anbieten. Dies ist bei HGÜ-Komponenten wie beispielsweise Transformatoren vorteilhaft, da die zur Verfügung stehenden Raumbedingungen aufgrund der konstruktiven Vorgaben sehr beengt sind. Beispielsweise kann der zur Verfügung stehende Bauraum zwischen den Transformatorspulen durch die erfindungsgemäße Isolationsanordnung besser ausgenutzt werden. Gleichzeitig entsteht für die Isolierung trotz verringerten Bauraums eine höhere Durchschlagfestigkeit, was vorteilhaft durch die Betriebssicherheit der betreffenden HGÜ-Komponente verbessert.

Unter HGÜ-Komponenten sind derartige Komponenten zu verstehen, die zur Übertragung von Hochspannungs-Gleichströmen zum Einsatz kommen und stromführende Elemente beinhalten (HGÜ steht für Hochspannungsgleichstromübertragung). Insbesondere werden hierbei Transformatoren oder Drosseln als HGÜ-Komponenten benötigt. Allerdings sind auch Leitungsführungen zur elektrischen Verbindung verschiedener HGÜ-Komponenten erforderlich. Weitere HGÜ-Komponenten sind Trennstellen in solchen Leitungsführungen bzw. Durchführungen durch Gehäusebauteile, in denen andere HGÜ-Komponenten untergebracht sind. Neben den zu führenden Hochspannungsgleichströmen treten beispielsweise in Transformator- und Drosselspulen auch Wechselströme auf. Die HGÜ-Komponenten im Sinne dieser Erfindung sollen zur Übertragung von Hochspannungsgleichströmen von mindestens 100 KV, bevorzugt zur Übertragung von Hochspannungsgleichströmen von mehr als 500 KV geeignet sein.

Der beschriebene, für die Erfindung wesentliche Effekt einer Entlastung des Cellulosematerials, indem der Spannungsabfall in größerem Maße auch am Transformatoröl erfolgt, lässt sich vorteilhaft gut nutzen, wenn der spezifische Widerstand ρ_{comp} des Komposits höchstens bei 5 mal 10¹³ Ωm liegt. Man kann zur Nutzung dieses Effekts vorteilhaft auch einen spezifischen Widerstand ρ_{comp} des Komposits einstellen, der das 1- bis 20-fache des spezifischen Widerstandes ρₒ des Transformatoröls beträgt. Besonders vorteilhaft kann vorgesehen werden, dass der spezifische Widerstand ρ_{comp} des Komposits größenordnungsmäßig dem spezifischen Widerstand von Transformatoröl entspricht. Mit größenordnungsmäßig ist gemeint, dass der spezifische Widerstand ρ_{comp} des Komposits höchstens um eine Größenordnung von demjenigen des Transformatoröls abweicht (also höchstens um den Faktor 10).

Die spezifischen Widerstände ρₒ, ρₚ und ρ_{comp} im Zusammenhang mit dieser Erfindung sollen jeweils bei Raumtemperaturen und einer herrschenden Bezugsfeldstärke von 1 kV/mm gemessen werden. Bei diesen Bedingungen liegt der spezifische Widerstand ρₒ zwischen 10¹² und 10¹³ Ωm. Zu bemerken ist jedoch, dass sich der spezifische Widerstand ρₒ von Transformatorenöl bei einer erfindungsgemäß vorgesehenen stärkeren Belastung durch die am Transformatoröl abfallende Spannung eher verringert. Bei den im Folgenden noch näher beschriebenen Ausführungsbeispielen wird daher von einem spezifischen Widerstand ρₒ im Transformatoröl von 10¹² Ωm ausgegangen.

Gemäß einer anderen Ausgestaltung der Erfindung ist vorgesehen, dass die Wandstärke von benachbarten Feststoffbarrieren der Isolierstrecke abgestuft ist, wobei die Feststoffbarriere mit der größten Wandstärke in dem Bereich der Isolatierstrecke vorgesehen ist, wo die Äquipotentialflächen des elektrischen Feldes im Vergleich zu den anderen Bereichen der Isolierstrecke am dichtesten beieinander liegen. Genauso kann vorteilhaft alternativ oder zusätzlich vorgesehen werden, dass der spezifische Widerstand von benachbarten Feststoffbarrieren der Isolierstrecke abgestuft ist, wobei die Feststoffbarriere mit dem geringsten spezifischen Widerstand in dem Bereich der Isolierstrecke vorgesehen ist, wo die Äquipotentialflächen des elektrischen Feldes im Vergleich zu den anderen Bereichen der Isolierstrecke am dichtesten beieinander liegen. Der Bereich, in dem die Äquipotentialflächen am dichtesten beieinander liegen, liegt normalerweise an demjenigen Ende der Isolierstrecke vor, das näher an der zu isolierenden HGÜ-Komponente liegt. Handelt es sich beispielsweise um eine Transformatorspule, so beginnt die Isolierstrecke mit der innersten Feststoffbarriere, wo auch die Äquipotentialflächen des elektrischen Feldes am dichtesten beieinander liegen. Die Isolierstrecke ist weiterhin durch die Folge der im Falle einer Transformatorspule konzentrisch ineinander liegenden weiteren Feststoffbarrieren definiert. Diese liegen jedoch in Bereichen, wo der Abstand der Äquipotentialflächen vergleichsweise bereits größer ist.

Die Abstufung der Wandstärke der benachbarten Feststoffbarrieren bzw. des spezifischen Widerstandes der benachbarten Feststoffbarrieren berücksichtigt vorteilhaft die Verteilung der elektrischen Feldstärke, so dass der Materialeinsatz jeweils auf die lokal vorliegende Feldstärke optimiert werden kann. Auf diese Weise können vorteilhaft die Wandstärken der Feststoffbarrieren über die gesamte Isolierstrecke optimiert werden, was vorteilhaft zur größtmöglichen Einsparung von Bauraum führt. Werden zusätzlich die spezifischen Widerstände der Feststoffbarrieren unterschiedlich eingestellt, so kann beispielsweise Imprägnierungsmaterial für die Feststoffbarrieren eingespart werden, wodurch die Materialkosten verringert werden.

Vorteilhafte Verwendungsmöglichkeiten für die Isolationsanordnung liegen beispielsweise in der Ausführung als Wicklungsisolierung für Transformatorspulen oder Drosselspulen. Diese Spulen werden an ihren Mantelflächen durch Feststoffbarrieren in Form von Zylindern beispielsweise aus Pressspan isoliert. Im Bereich der Stirnflächen der Spulen werden Winkelringe und Kappen angeordnet, welche ebenfalls als wandartige Feststoffbarrieren ausgeführt sind. All diese Bauteile profitieren von der erfindungsgemäßen Ausgestaltung mit im Vergleich zu unbehandeltem Cellulosematerial verringertem spezifischem Widerstand, so dass vorteilhaft die Wandstärke all dieser einzelnen Feststoffbarrieren verringert werden kann.

Weiterhin ist es vorteilhaft, wenn die Isolationsanordnung einer Trennstelle für eine Leitungsführung für eine HGÜ-Komponente, die Leitungsführung selbst, oder eine Durchführung mit einer Elektrode zum Anschluss an eine Leitung im Gehäuse der HGÜ-Komponente umgibt. Auch hier kommen wandartige Feststoffbarrieren zum Einsatz, welche vorteilhaft mit dünneren Wandstärken aufgebaut sein können. Dies vereinfacht die Anordnung von Leitungsführungen und mit diesen verbundenen Trennstellen sowie Durchführungen, da die Platzverhältnisse in den Gehäusebauteilen von HGÜ-Komponenten häufig beengt sind.

Weitere Einzelheiten der Erfindung werden nachfolgend anhand der Zeichnung beschrieben. Gleiche oder sich entsprechende Zeichnungselemente sind dabei mit jeweils den gleichen Bezugszeichen versehen und werden nur insoweit mehrfach erläutert, wie sich Unterschiede zwischen den einzelnen Figuren ergeben. Es zeigen:
- Figur 1: den schematischen Querschnitt durch eine Isolierstrecke, gebildet durch eine abwechselnde Folge von Transformatoröl und Feststoffbarrieren als Ausführungsbeispiel für die erfindungsgemäße Isolationsanordnung und
- Figur 2: ein weiteres Ausführungsbeispiel für eine erfindungsgemäße Isolationsanordnung, eingebaut in einen HGÜ-Transformator, der im Schnitt dargestellt ist.

Eine elektrische Isolierstrecke 18 gemäß Figur 1 besteht allgemein aus mehreren Lagen aus Cellulosematerial 19, zwischen denen Ölschichten 20 liegen. Auch das Cellulosematerial 19 ist mit Öl getränkt, was in Figur 1 nicht näher dargestellt ist. Dafür ist in Figur 1 innerhalb des Cellulosematerials eine Imprägnierung 11 zu erkennen. Die gemäß Figur 1 dargestellte Isolierung umgibt beispielsweise in einem Transformator die dort zum Einsatz kommenden Wicklungen, die nach außen und zueinander elektrisch isoliert werden müssen.

Die elektrische Isolation eines Transformators muss im Betriebsfall bei Anliegen einer Wechselspannung elektrische Durchbrüche verhindern. In diesem Fall ist das Isolationsverhalten der Isolierung von der Permittivität der Komponenten der Isolierung abhängig. Für Öl liegt die Permittivitätszahl εₒ ungefähr bei 2, für das Cellulosematerial εₚ bei 4. Bei einer Beanspruchung der Isolation mit einer Wechselspannung ergibt sich daher für die Belastung der einzelnen Isolationskomponenten, dass die am Öl anliegende Spannung Uₒ ungefähr doppelt so hoch ist, wie die am Cellulosematerial anliegende Spannung Uₚ. Wird ein Nanokomposit verwendet, bei dem das Cellulosematerial 19 erfindungsgemäß imprägniert ist, so beeinflusst die Imprägnierung 11 die Spannungsverteilung in der erfindungsgemäßen Isolation nicht, da die Permittivitätszahl ε_{BNNT} ebenfalls ungefähr bei 4 liegt und daher die Permittivität ε_{comp} des imprägnierten Cellulosematerials auch bei ungefähr 4 liegt. Damit ist auch bei der erfindungsgemäßen Isolation die am Öl angreifende Spannung Uₒ ungefähr doppelt so groß wie die am Nanokomposit (Cellulosematerial) anliegende Spannung U_{comp}.

Gleichzeitig ist bei HGÜ-Komponenten auch die Durchschlagfestigkeit der Isolation bei Anliegen von Gleichspannungen von Bedeutung. Die Verteilung der anliegenden Spannung auf die einzelnen Isolationsbestandteile ist dann allerdings nicht mehr von der Permittivität abhängig, sondern vom spezifischen Widerstand der einzelnen Komponenten. Der spezifische Widerstand ρₒ von Öl liegt zwischen 10¹³ und 10¹² Ωm. Berücksichtigt man, dass erfindungsgemäß ein größerer Teil des Spannungsabfalls zur Entlastung des Cellulosematerials im Öl erfolgen soll und dass der spezifische Widerstand des Öl sich bei Anliegen einer Spannung verringert, ist eher, wie in Fig 1 dargestellt, von einem spezifischen Widerstand ρₒ von 10¹² Ωm auszugehen. Demgegenüber ist ρₚ vom Cellulosematerial um drei Größenordnungen höher und liegt bei 10¹⁵ Ωm. Dies bewirkt, dass bei Anliegen einer Gleichspannung die Spannung am Öl Uₒ ein Tausendstel (bei Annahme von ρₒ = 10¹³ Ωm zumindest ein Hundertstel bis ein Funfhundertsel) der Spannung am Cellulosematerial Uₚ beträgt. Dieses Ungleichgewicht birgt die Gefahr, dass es bei einer Beaufschlagung der Isolation mit einer Gleichspannung zu Durchschlägen im Cellulosematerial kommt und die elektrische Isolation versagt.

Die erfindungsgemäß in das Cellulosematerial 19 eingebrachte Imprägnierung 11 kann z. B. aus BNNT bestehen und wird durch eine geeignete Beschichtung der BNNT aus PEDOT:PSS und evtl. durch eine zusätzliche Dotierung der BNNT mit Dotierstoffen mit ihrem spezifischen Widerstand (zwischen 0,1 und 1000 Ωcm) so eingestellt, dass der spezifische Widerstand des Cellulosematerials ρₚ herabgesetzt wird. Dies ist auch durch alleinige Verwendung von PEDOT:PSS oder alleinige Verwendung von BNNT möglich. Damit lässt sich für den erfindungsgemäßen Komposit eine spezifische Leitfähigkeit ρ_{comp} einstellen, der an den spezifischen Widerstand ρₒ angenähert ist und im Idealfall diesem ungefähr entspricht. Bei einem spezifischen Widerstand ρ_{comp} von höchstens 5 mal 10¹³ Ωm liegt die am Öl anliegende Spannung Uₒ größenordnungsmäßig im Bereich der am Komposit anliegenden Spannung U_{comp}, so dass sich ein ausgeglichenes Spannungsprofil in der Isolation einstellt. Hierdurch wird vorteilhaft die Durchschlagfestigkeit der Isolation verbessert, da sich die Belastung des Cellulosematerials spürbar verringert.

In Figur 2 ist der Ausschnitt eines HGÜ-Trafos zu sehen. Dieser ist in einem auch als Kessel 21 bezeichneten Gehäuse untergebracht. Angedeutet sind außerdem eine Oberspannungsspule und eine Unterspannungsspule deren Wicklungen 22,23 in Figur 2 zu erkennen sind. Ein Transformatorkern 14 ist der Übersichtlichkeit halber nur schematisch dargestellt.

Für die Wicklung 22 ist ein elektrisches Feld durch Feldinien 33 dargestellt, die auf Äquipotentialflächen des elektrischen Feldes verlaufen. Dieses elektrische Feld wird durch verschiedene Elemente einer Isolationsanordnung beeinflusst, welche als Elemente unter anderem segmentierte Schirmringe 24, 25 zylindrische Feststoffbarrieren 26 aus Pressspan und Winkelringe 27 ebenfalls aus Pressspan aufweisen. Die Schirmringe 24, 25 weisen einen Kern 28 mit einer metallischen Oberfläche 29 und eine Papierwicklung 30 auf. Außerdem ist der Innenraum 31 mit einer Füllung von Transformatoröl ausgefüllt, welches daher auch in die Spalte 32 zwischen den einzelnen Elementen der Isolationsanordnung fließt und diese ausfüllt. Die Feldlinien 33 durchdringen außerdem auch einen Druckring 34 aus Blockspan. Daher kann mit der erfindungsgemäßen Herabsetzung des spezifischen Widerstandes des Cellulosematerials auch der Druckring 34 modifiziert werden, um in diesem Bereich das sich ausbildende elektrische Feld zu beeinflussen. Der Druckring 34 sorgt zusammen mit einem nicht dargestellten Wicklungstisch, der ebenfalls aus Blockspan hergestellt werden kann und die Wicklungen 22, 23 trägt, für einen mechanischen Zusammenhalt aller Baugruppen (inklusive der Feststoffbarrieren). Im Sinne der Erfindung sind auch der Druckring 34 und der nicht dargestellte Wicklungstisch als Elemente der Isolationsstrecke zu verstehen.

Das mechanische Zusammenwirken der einzelnen Bauelemente ist in Figur 2 nicht näher dargestellt. Statt der verwendeten Winkelringe 27 können außerdem in nicht näher dargestellter Weise auch ringförmige Kappen verwendet werden, die die Schirmringe 24, 25 auf der den Wicklungen 22, 23 abgewandten Seite umschließen.

Erfindungsgemäß ist die Dicke der zylindrischen Feststoffbarrieren 26 sowie der Winkelringe 27 verringert. Hierdurch kann Bauraum eingespart werden, da die Breite der Spalte 32 konstant bleibt und so die Breite von Streukanälen 35 verringert werden kann. Hierdurch steigt für eine konstruktive Ausgestaltung des erfindungsgemäßen Transformators der Spielraum. Insbesondere kann der Transformator platzsparender ausgeführt werden. Dies ist von besonderer Bedeutung für eine derzeit sich abzeichnenden Tendenz HGÜ-Komponenten für immer höhere Spannungsbereiche insbesondere von über 1000 kV vorzusehen, bei denen die Isolationsanordnungen immer raumgreifender werden. Andererseits bestehen Vorgaben für die maximale Größe der HGÜ-Komponenten, die vorzugsweise noch mit der Bahn transportiert werden sollen.

## Patentansprüche

1. Isolationsanordnung für eine HGÜ-Komponente, insbesondere einen Transformator oder eine Drossel, bestehend aus einer Folge von wandartigen Feststoffbarrieren (26, 27) aus einem Cellulosematerial, zwischen denen Zwischenräume (32) für ein Transformatoröl vorgesehen sind und die zusammen mit dem Transformatoröl eine Isolierstrecke bilden,
**dadurch gekennzeichnet,**
**dass** die Feststoffbarrieren (26, 27) als Komposit ausgeführt sind, bestehend aus dem behandelten Cellulosematerial (19),
• in dem Partikel (11) mit einem im Vergleich zum spezifischen Widerstand ρₚ des unbehandelten Cellulosematerials (19) geringeren spezifischen Widerstand in einer Konzentration oberhalb der Perkolationsschwelle verteilt sind und/oder
• in dem ein zusammenhängendes Netzwerk eines leitfähigen Polymers mit einem im Vergleich zum spezifischen Widerstand ρₚ des unbehandelten Cellulosematerials (19) geringeren spezifischen Widerstand den Komposit durchzieht
und **dass** die Wandstärke der Feststoffbarrieren (26, 27) im Vergleich zur erforderlichen Wandstärke bei Verwendung des betreffenden unbehandelten Cellulosematerials an Stelle des Komposits um mindestens 25 % verringert ist.

2. Isolationsanordnung nach Anspruch 1,
**dadurch gekennzeichnet,**
**dass** der spezifische Widerstand ρ_{comp} des Komposits höchstens bei 5 mal 10¹³ Ωm liegt.

3. Isolationsanordnung nach Anspruch 2,
**dadurch gekennzeichnet,**
**dass** der spezifische Widerstand ρ_{comp} des Komposits das einbis zwanzigfache des spezifischen Widerstandes ρₒ des Transformatoröls beträgt.

4. Isolationsanordnung nach Anspruch 2,
**dadurch gekennzeichnet,**
**dass** der spezifische Widerstand ρ_{comp} des Komposits größenordnungsmäßig dem spezifischen Widerstand ρₒ von Transformatoröl entspricht.

5. Isolationsanordnung nach einem der vorangehenden Ansprüche,
**dadurch gekennzeichnet,**
**dass** die Wandstärke von benachbarten Feststoffbarrieren (26. 27) der Isolierstrecke abgestuft ist, wobei die Feststoffbarriere mit der größten Wandstärke in dem Bereich der Isolierstrecke vorgesehen ist, wo die Äquipotentialflächen des elektrischen Feldes im Vergleich zu den anderen Bereichen der Isolierstrecke am dichtesten beieinander liegen.

6. Isolationsanordnung nach einem der vorangehenden Ansprüche,
**dadurch gekennzeichnet,**
**dass** der spezifische Widerstand von benachbarten Feststoffbarrieren (26, 27) der Isolierstrecke abgestuft ist, wobei die Feststoffbarriere mit dem geringsten spezifischen Widerstand in dem Bereich der Isolierstrecke vorgesehen ist, wo die Äquipotentialflächen des elektrischen Feldes im Vergleich zu den anderen Bereichen der Isolierstrecke am dichtesten beieinander liegen.

7. Isolationsanordnung nach einem der vorangehenden Ansprüche,
**dadurch gekennzeichnet,**
**dass** diese als Wicklungsisolierung für eine Transformatorspule (22, 23) oder Drosselspule ausgeführt ist.

8. Isolationsanordnung nach einem der vorangehenden Ansprüche,
**dadurch gekennzeichnet,**
**dass** diese eine Trennstelle für eine Leitungsführung der HGÜ-Komponente umgibt.

9. Isolationsanordnung nach einem der vorangehenden Ansprüche,
**dadurch gekennzeichnet,**
**dass** diese eine Durchführung mit einer Elektrode zum Anschluss an eine Leitung im Gehäuse der HGÜ-Komponente umgibt.

## Claims

1. Insulation assembly for an HVDC component, especially a transformer or an inductor, consisting of a sequence of wall-like solid barriers (26, 27) made of a cellulose material, between which are provided intermediate spaces (32) for a transformer oil and which form an insulation gap together with the transformer oil,
**characterized in that**
the solid barriers (26, 27) take the form of a composite consisting of the treated cellulose material (19),
• in which particles (11) having a lower specific resistivity compared to the specific resistivity ρₚ of the untreated cellulose material (19) are distributed in a concentration above the percolation threshold and/or
• in which a coherent network of a conductive polymer having a lower specific resistivity compared to the specific resistivity ρₚ of the untreated cellulose material (19) permeates the composite,
and **in that** the wall thickness of the solid barriers (26, 27) is reduced by at least 25% compared to the wall thickness required in the case of use of the untreated cellulose material in question in place of the composite.

2. Insulation assembly according to Claim 1,
**characterized in that**
the specific resistivity ρ_{comp} of the composite is at most 5 × 10¹³ Ωm.

3. Insulation assembly according to Claim 2,
**characterized in that**
the specific resistivity ρ_{comp} of the composite is one to twenty times the specific resistivity ρₒ of the transformer oil.

4. Insulation assembly according to Claim 2,
**characterized in that**
the order of magnitude of the specific resistivity ρ_{comp} of the composite corresponds to that of the specific resistivity ρₒ of transformer oil.

5. Insulation assembly according to any of the preceding claims,
**characterized in that**
the wall thickness of adjacent solid barriers (26, 27) in insulation gap is graduated, the solid barrier having the greatest wall thickness being provided in the region of insulation gap where the equipotential surfaces of the electrical field are closest to one another compared to the other regions of insulation gap.

6. Insulation assembly according to any of the preceding claims,
**characterized in that**
the specific resistivity of adjacent solid barriers (26, 27) in insulation gap is graduated, the solid barrier having the lowest specific resistivity being provided in the region of insulation gap where the equipotential surfaces of the electrical field are closest to one another compared to the other regions of insulation gap.

7. Insulation assembly according to any of the preceding claims,
**characterized in that**
it takes the form of a winding insulation for a transformer coil (22, 23) or inductor coil.

8. Insulation assembly according to any of the preceding claims,
**characterized in that**
it surrounds a disconnection point for a wiring arrangement in the HVDC component.

9. Insulation assembly according to any of the preceding claims,
**characterized in that**
it surrounds a bushing with an electrode for connection to a wire in the housing of the HVDC component.

## Revendications

1. Agencement d'isolation pour un composant de courant continu à haute tension, notamment un transformateur ou une bobine de self, constitué d'une succession de barrières (26, 27) en matière solide de type à paroi, en une matière cellulosique, entre lesquelles sont prévus des espaces (32) intermédiaires pour une huile de transformateur et qui forment, ensemble avec l'huile de transformateur, une section isolante,
**caractérisé**
**en ce que** les barrières (26, 27) en matière solide sont réalisées sous la forme d'un composite constitué de la matière (19) cellulosique traitée,
• dans laquelle sont réparties, en une concentration supérieure au seuil de percolation, des particules (11) ayant une résistivité plus petite que la résistivité ρₚ de la matière (19) cellulosique non traitée et/ou
• dans laquelle un réseau ininterrompu d'un polymère conducteur, ayant une résistivité plus petite que la résistivité ρₚ de la matière (19) cellulosique non traitée, traverse le composite
et **en ce que** l'épaisseur de paroi des barrières (26, 27) de matière solide est réduite d'au moins 25 % par rapport à l'épaisseur de paroi nécessaire si l'on utilise la matière cellulosique non traitée concernée au lieu du composite.

2. Agencement d'isolation suivant la revendication 1,
**caractérisé**
**en ce que** la résistivité ρ_{comp} du composite est au plus de 5 fois 10¹³ Ωm mètre.

3. Agencement d'isolation suivant la revendication 2,
**caractérisé**
**en ce que** la résistivité ρ_{comp} du composite représente de une à vingt fois la résistivité ρₒ de l'huile de transformateur.

4. Agencement d'isolation suivant la revendication 2,
**caractérisé**
**en ce que** la résistivité ρ_{comp} du composite est de l'ordre de grandeur de la résistivité ρₒ de l'huile de transformateur.

5. Agencement d'isolation suivant l'une des revendications précédentes,
**caractérisé**
**en ce que** l'épaisseur de paroi de barrières (26, 27) de matière solide voisines de la section isolante est étagée, la barrière ayant l'épaisseur de paroi la plus grande étant prévue dans la région de la section isolante où les surfaces équipotentielles du champ électrique sont le plus les unes près des autres par rapport aux autres régions de la section isolante.

6. Agencement d'isolation suivant l'une des revendications précédentes,
**caractérisé**
**en ce que** la résistivité de barrières (26, 27) de matière solide voisines de la section isolante est étagée, la barrière de matière solide ayant la résistivité la plus petite étant prévue dans la région de la section isolante où les surfaces équipotentielles du champ électrique sont le plus les unes près des autres par rapport aux autres régions de la section isolante.

7. Agencement d'isolation suivant l'une des revendications précédentes,
**caractérisé**
**en ce qu'**il est réalisé en tant qu'isolation d'enroulement pour une bobine (22, 23) de transformateur ou pour une bobine de self.

8. Agencement d'isolation suivant l'une des revendications précédentes,
**caractérisé**
**en ce qu'**il entoure un point de séparation pour un guidage de ligne du composant de courant continu à haute tension.

9. Agencement d'isolation suivant l'une des revendications précédentes,
**caractérisé**
**en ce qu'**il entoure une traversée comprenant une électrode de connexion à une ligne dans le boîtier du composant de courant continu en haute tension.
